# EUROPÄISCHE PATENTSCHRIFT

(11) **EP 3 094 803 B1**
(45) Veröffentlichungstag und Bekanntmachung des Hinweises auf die Patenterteilung: **09.10.2019**
(21) Anmeldenummer: 15700272.6
(22) Anmeldetag: 06.01.2015
(51) Int. Cl.: E05F 5/00, E05F 17/00

(54) **SCHIEBETÜRANORDNUNG MIT IN EINER GEMEINSAMEN EBENE ANGEORDNETEN SCHIEBEFLÜGELN**
SLIDING DOOR ARRANGEMENT HAVING SLIDING LEAVES ARRANGED IN A COMMON PLANE
SYSTÈME DE PORTE COULISSANTE À VANTAUX COULISSANTS DISPOSÉS DANS UN PLAN COMMUN

(30) Priorität: 13.01.2014 DE 102014100327
(43) Veröffentlichungstag der Anmeldung: 23.11.2016
(73) Patentinhaber: Hettich-Heinze GmbH & Co. KG, 32139 Spenge (DE)
(72) Erfinder: NOLTE, Frank, 49086 Osnabrück (DE); MERGELMEYER, Tobias, 49192 Belm (DE); WARDA, Thomas, 32052 Herford (DE)
(74) Vertreter: Dantz, Jan Henning
(86) Internationale Anmeldenummer: PCT/EP2015/050088
(87) Internationale Veröffentlichungsnummer: WO 2015/104255

(56) Entgegenhaltungen:
- WO-A1-02/36916
- DE-U1-202008 014 529
- US-B1- 6 487 752

## Beschreibung

Die vorliegende Erfindung betrifft eine Schiebetüranordnung nach dem Oberbegriff des Anspruches 1.

Bei Schiebetüranordnungen der bekannten Art wurden bislang in den Bereichen, in denen zwei Schiebeflügel miteinander kollidieren können, auf die Schiebeflügel aufgeklebte Kunststoff- oder Gummipuffer verwendet, welche zwar einen Stoß zweier aufeinander treffender Schiebeflügel mildern, nachteilig ist aber hier anzusehen, dass es meist zu einem unerwünschten Rückfedern der Schiebeflügel kommen kann. Nachteilig ist weiterhin, dass die aus dem Stand der Technik bekannten Kollisionsschutzeinrichtungen im sichtbaren Bereich des Anwenders liegen und somit eine störende optische Wirkung erzeugen. Dieses wurde bisher beispielsweise durch eine Deckleiste auf einem Schiebeflügel oder durch unterschiedlich ausgebildete Stirnkantenkonturen an den Schiebeflügeln realisiert, um die Stoßfuge zu überdecken.

Die US 6,487,752 B1 offenbart eine Schiebetüranordnung, bei der zwischen zwei Schiebetüren ein Distanzstück vorgesehen ist, der ein hartes Anschlagen der Schiebetüren aneinander vermeiden soll. Weitere Schiebetüranordnungen mit einem Kollisionsschutz zeigen die WO02/36916 A1 und DE 20 2008 014 529 U1.

Der vorliegenden Erfindung liegt die Aufgabe zugrunde, eine Schiebetüranordnung der gattungsgemäßen Art dahingehend zu verbessern, dass eine praxisgerechte Kollisionsschutzeinrichtung verwirklicht ist.

Diese Aufgabe wird erfindungsgemäß durch eine Schiebetüranordnung mit den Merkmalen des Anspruches 1 gelöst.

Das in der Trag- und/oder der Führungsschiene angeordnete Distanzstück kann problemlos so profiliert sein, dass es nach dem Einführen in eine der Schienen nicht aus der Schiene herausfallen kann und somit zunächst einmal unverlierbar im Schienenbereich angeordnet ist. Außerdem ist es von Vorteil, dass das Distanzstück durch die Anordnung innerhalb einer der Schienen von außen, das heißt beim Blick auf die Frontfläche des Schiebeflügels, praktisch nicht sichtbar ist.

Eine Kollision der beiden Schiebeflügel ist sicher verhindert, da durch die Länge des Distanzstückes der minimale Abstand zwischen den beiden Schiebeflügeln, unabhängig von der Position der Schiebeflügel durch die erfindungsgemäße Lösung konstruktiv vorgegeben ist.

Eine bevorzugte Ausführungsform der Erfindung sieht vor, dass die Schiebeflügel mittels Tragteilen in der Tragschiene und mittels Führungsteilen in der Führungsschiene geführt sind und dass die mindestens eine Kollisionsschutzeinrichtung in der Verschiebelinie der Trag- und/oder der Führungsteile liegt.

Damit wird erreicht, dass das Distanzstück zur Verhinderung einer Kollision beider Schiebeflügel nicht unmittelbar auf eine Stirnkante eines Schiebeflügels auftrifft, sondern stets auf entsprechende Anschlagbereiche der Trag- bzw. Führungsteile, die an Schiebeflügeln befestigt sind, um die empfindlichen Stirnkanten der Schiebeflügel nicht zu beschädigen.. Eine bevorzugte Ausführungsform der Erfindung sieht vor, dass die Kollisionsschutzeinrichtung mit einer Koppeleinrichtung zusammenwirkt, wobei die Koppeleinrichtung mit einem Schiebeflügel und das Distanzstück mit dem anderen Schiebeflügel zusammenwirkt. Optional kann die Koppeleinrichtung mit einem Dämpfer ausgestattet sein. Weiterhin kann die Koppeleinrichtung entweder mit einem Kraftspeicher, wie beispielsweise einer mechanischen oder einer Gas-Feder, ausgestattet werden. Alternativ kann auch eine Koppeleinrichtung ohne Kraftspeicher Verwendung finden.

Damit wird erreicht, dass nicht nur ein Zusammenstoßen beider Schiebeflügel wirksam verhindert wird, sondern auch, dass die entsprechenden Bauteile der Kollisionsschutzeinrichtung ein Mitlaufen oder Mitfahren, das heißt ein Verschleppen beim späteren erneuten Verfahren eines Schiebeflügels vermeidet, wobei die gewünschte Position dieser Schiebeflügel nicht verändert wird.

Bei einer entsprechenden Konstruktion mit Koppeleinrichtung ist es zweckmäßig, wenn die Kollisionsschutzeinrichtung neben dem Distanzstück einerseits mit einem als Rastlasche ausgebildeten Rastelement zur Kopplung mit einem Schiebeflügel und andererseits mit einem Aktivator zur Betätigung eines am anderen Schiebeflügel angeordneten Mitnehmers der Koppeleinrichtung versehen ist.

Bei einer Konstruktion ohne Koppeleinrichtung kann der Aktivator der Kollisionsschutzeinrichtung durch eine Klammer ersetzt werden, in die ein Gegenstück des Trag- und/oder Führungsteil am anderen Schiebeflügel einführbar und gegebenenfalls fixierbar ist.

Hierdurch können Koppeleinrichtungen und optional Dämpfer-Vorrichtungen bekannter Bauart verwendet werden, wie sie im Möbelbau beispielsweise bei Schubkästen oder dergleichen Verwendung finden.

Weitere Merkmale der Erfindung sind Gegenstand weiterer Unteransprüche.

Ausführungsbeispiele der Erfindung sind in den beigefügten Zeichnungen dargestellt und werden im Folgenden näher beschrieben.

Es zeigen:
- Figur 1: eine perspektivisch und stark vereinfacht dargestellte Schiebetüranordnung von vorn
- Figur 2: eine Rückansicht der Schiebetüranordnung gemäß Fig. 1
- Figur 3: eine der Fig. 2 entsprechende Rückansicht der Schiebetüranordnung unter Weglassung einer unteren Tragschiene und einer oberen Führungsschiene
- Figur 4: eine vergrößerte Ansicht einer in Fig. 3 mit IV bezeichneten Einzelheit
- Figur 5: eine vergrößerte Darstellung der in Figur 3 mit V bezeichneten Einzelheit
- Figur 6: eine perspektivische Darstellung der Einzelheit gem. Fig. 5
- Figur 7: eine der Fig. 5 entsprechende Ansicht, bei der die Schiebeflügel weiter auseinander bewegt sind als in Fig. 5
- Figur 8: eine perspektivische Darstellung der Einzelheit gem. Fig. 7
- Figur 9: eine perspektivische Darstellung eines Distanzstückes einer Kollisionsschutzeinrichtung
- Figur 10: eine perspektivische Darstellung einer Kollisionsschutzeinrichtung nach einem weiteren Ausführungsbeispiel der Erfindung
- Figur 11: einen Längsschnitt durch die Kollisionsschutzeinrichtung gem. Fig. 10
- Figur 12: eine Perspektivdarstellung einer Kollisionsschutzeinrichtung nach einem weiteren Ausführungsbeispiel der Erfindung
- Figur 13: einen Längsschnitt durch die Kollisionsschutzeinrichtung gem. Fig. 12
- Figur 14: eine vergrößerte Darstellung einer Einzelheit als Rückansicht mit einer Kollisionsschutzeinrichtung gem. Fig. 12
- Figur 15: eine der Fig. 14 entsprechende Perspektivdarstellung.

In Figur 1 ist eine Schiebetüranordnung mit zwei Schiebeflügeln 1 und 2 perspektivisch dargestellt, welche über Tragteile 3 bzw. 4 in einer gemeinsamen unteren Tragschiene 5 und über Führungsteile 6 in einer gemeinsamen oberen Führungsschiene 7 geführt sind.

Die Tragteile 3 und 4 sind ebenso wie die Führungsteile 6 vorzugsweise aus Metall oder einem stabilen Kunststoff oder aus einer Kombination dieser Materialien hergestellt und jeweils nahe den Eckbereichen der Schiebeflügel 1 bzw. 2 an diesen befestigt. Im Bereich der unteren Tragschiene 5 ist die Schiebetüranordnung mit einer insgesamt mit dem Bezugszeichen 8 bezeichneten Kollisionsschutzeinrichtung versehen (siehe Fig. 5), im Bereich der oberen Führungsschiene 7 ist optional eine weitere Kollisionsschutzeinrichtung 8' angeordnet (siehe Fig. 4), wobei die im oberen Bereich der Schiebetüranordnung angeordnete Kollisionsschutzeinrichtung 8' ausschließlich aus einem Distanzstück 9 besteht, welches in der oberen Führungsschiene 7 längs verschiebbar angeordnet ist und in Form eines Nutsteines so gestaltet ist, dass dieses Distanzstück 9 nicht aus der oberen Führungsschiene 7 herausfallen kann, sondern lediglich innerhalb dieser Führungsschiene 7 längs verschiebbar ist. Die Distanz der Schiebeflügel 1 bzw. 2 ist durch die Anlage der Stirnseiten der Kollisionsschutzeinrichtung 8' an den Vorsprüngen der Führungsteile 6 gegeben.

Die insbesondere in den Figuren 10 und 11 dargestellte untere Kollisionsschutzeinrichtung 8 weist neben einem Distanzstück 15 noch ein als Rastlasche 11 ausgebildetes Rastelement sowie einen Aktivator 12 in Form eines Vorsprungs auf, welche eine Kopplung mit dem einen und/oder dem anderen Schiebeflügel 1, 2 erlauben. Dabei ist bevorzugt die Kollisionsschutzeinrichtung integral ausgebildet, denkbar ist aber auch, das Distanzstück 15, die Rastlasche 11 und den Aktivator 12 aus Einzelelementen zu einer Kollisionsschutzeinrichtung 8 zusammenzusetzen.

Diese Koppelung kann beispielsweise durch eine Verrastung mit dem Tragteil 4 des Schiebeflügels 1 beim erstmaligen Zusammenführen von Schiebeflügel 1 und Kollisionsschutzeinrichtung 8 erreicht werden, wobei in diesem Falle die Rastlasche 11 der Kollisionsschutzeinrichtung 8 überfahren wird, so dass eine dauerhafte Kopplung zwischen dem besagten Tragteil 4 und der Kollisionsschutzeinrichtung 8 herbeigeführt ist.

Die besagte Rastlasche 11 ist in Figur 11 deutlich erkennbar, wobei an dieser Stelle darauf hingewiesen werden darf, dass eine Kopplung der Kollisionsschutzeinrichtung 8 mit dem Schiebeflügel 1 auch auf andere Art und Weise als über die beschriebene Verrastung realisierbar ist. So kann beispielsweise die Kollisionsschutzeinrichtung 8 fest am Schiebeflügel 1 durch Schrauben oder andere Mittel, durch Klammern oder dergleichen fixiert sein.

An ihrer der Rastlasche 11 abgewandten Stirnseite ist die Kollisionsschutzeinrichtung 8 mit einem Aktivator 12 versehen, welcher zur Betätigung und Steuerung einer Koppeleinrichtung 16 vorgesehen ist, wobei die Koppeleinrichtung 16 am zweiten Schiebeflügel 2 befestigt ist, so wie dies die Figuren 5-8 sehr deutlich machen. Über diesen Aktivator 12 wird die Koppeleinrichtung 16 bei Annäherung der beiden Schiebeflügel 1 und 2 aneinander betätigt, indem ein Mitnehmer 17 an der Koppeleinrichtung 16 in Eingriff mit dem Aktivator 12 gebracht wird. Bevorzugt wird ein Dämpfer 13 an der Koppeleinrichtung 16 angeordnet, so dass die in Schließrichtung wirkenden Kräfte gedämpft und ein weiches Zusammenführen der beiden Schiebeflügel 1 und 2 in ihre geringste Distanz zueinander garantiert wird. Weiterhin wird die Koppeleinrichtung 16 bevorzugt ohne eine mechanische oder eine Gas-Feder ausgestattet, um zu verhindern, dass beim Trennen des einen Schiebeflügels von dem anderem Schiebeflügel der jeweilige andere Schiebeflügel nicht mitbewegt wird. Allerdings kann bei anderer konstruktiver Ausführung bzw. durch Zusatzelemente, wie beispielsweise einer Bremse am Tragteil 3, die Koppeleinrichtung 16 auch mit solch einem Federelement ausgestattet werden.

In bevorzugter Weise ist die Kopplung zwischen Aktivator 12 und Mitnehmer 17 nicht dauerhaft, das heißt eine Entkopplung ist zu jedem Zeitpunkt einfach ermöglicht, währenddessen die Kopplung zwischen der Rastlasche 11 und dem Tragteil 4 nach dem erstmaligen Einrasten dauerhaft ist.

Im Ausführungsbeispiel der Erfindung gemäß den Figuren 1-8 wird durch die Kollisionsschutzeinrichtung 8 im unteren Bereich beim Schließen der Schiebeflügel 1 und 2 ein gedämpfter Stoß erreicht, während die optionale Kollisionsschutzeinrichtung 8' im oberen Bereich der Führungsschiene 7 lediglich einen ungedämpften Stoß zulässt.

Selbstverständlich ist auch vorstellbar, im unteren Bereich eine ungedämpfte Ausführung zu realisieren, sofern die zu erwartenden Kräfte beim Zusammenführen der beiden Schiebeflügel 1 und 2 nicht allzu groß sind.

Eine gedämpfte Ausführung kann sowohl im Bereich der unteren Tragschiene 5 wie auch im Bereich der oberen Führungsschiene 7 verwirklicht sein, ebenso ist es möglich, eine Kollisionsschutzeinrichtung 8 ausschließlich im Bereich der unteren Tragschiene 5 oder ausschließlich im Bereich der oberen Führungsschienen 7 vorzusehen.

Wesentlich hierbei ist in jedem Falle, dass die Kollisionsschutzeinrichtung 8 ein Distanzstück 15 aufweist, welches im Verschiebebereich der Schiebeflügel 1 und 2 liegt, bevorzugt hierbei im Bereich von Trag- und/oder Führungsteilen, da diese aus stabilem Material hergestellt sind und somit gedämpfte oder auch ungedämpfte Stöße gut aufnehmen können, wobei die Stirnseiten der Schiebeflügel 1 bzw. 2 nicht beschädigt werden.

Die Figuren 12 bis 15 zeigen noch ein Ausführungsbeispiel der Erfindung, bei der die Kollisionsschutzeinrichtung 8 anstatt eines Aktivators 12 mit einer Klammer 14 ausgestattet ist. Dieses Ausführungsbeispiel findet Anwendung, wenn für die Schiebetüranordnung keine Koppeleinrichtung 16 vorgesehen ist. In diese federfähige Klammer 14 kann ein entsprechend gestaltetes Gegenstück eines gegenüberliegenden Tragteiles 4 einlaufen und gegebenenfalls auch gesichert werden. Die Figuren 14 und 15 zeigen deutlich, wie die beiden Schiebeflügel 1 und 2 durch die Kollisionsschutzeinrichtung 8 auf Abstand gehalten werden, wenn eine Kopplung der jeweiligen Koppelelemente erfolgt ist. Die Geometrie und die Funktion der Rastlasche 11 ist analog dem vorherigen Ausführungsbeispiel. Auch die Kopplung zwischen Klammer 14 und dem Gegenstück des Tragteiles 4 ist jederzeit ohne großen Aufwand lösbar.

In der Ausführungsform gemäß den Figuren 12 und 13 ist eine Dämpfung des Stoßes nur durch die Einlaufverzögerung bedingt durch die Reibung in der Klammer 14 möglich.

Zusammenfassend sei noch einmal erwähnt, welche Möglichkeiten im Rahmen der vorliegenden Erfindung möglich und denkbar sind, um eine Kollision zweier in einer gemeinsamen Ebene verfahrbaren Schiebeflügel 1 und 2 zu vermeiden:
Im einfachsten Falle kann zwischen den beiden Schiebeflügeln 1 und 2 entweder im unteren oder im oberen Führungsbereich ein Distanzstück 9 angeordnet sein, welches ein Aufeinandertreffen der beiden Schiebeflügel 1 und 2 verhindert.

Es kann ein Distanzstück wie vorstehend beschrieben aber auch sowohl oben wie auch unten vorgesehen sein.

Die Kollisionsschutzeinrichtung 8 kann mit einer Dämpfung ausgestattet sein, wobei eine derartige Kollisionsschutzeinrichtung 8 wiederum wahlweise im unteren, im oberen oder sowohl im unteren wie auch im oberen Führungsbereich realisiert werden kann.

In allen Fällen ist der Vorteil darin zu sehen, dass sich in jedem Falle eine optisch ansprechende, da die Kollisionsschutzeinrichtung 8 bedeckende Konstruktion realisiert ist.

### Bezugszeichenliste

- 1: Schiebeflügel
- 2: Schiebeflügel
- 3: Tragteil
- 4: Tragteil
- 5: Tragschiene
- 6: Führungsteil
- 7: Führungsschiene
- 8: Kollisionsschutzeinrichtung
- 8': Kollisionsschutzeinrichtung
- 9: Distanzstück
- 10: Halterung
- 11: Rastlasche
- 12: Aktivator
- 13: Dämpfer
- 14: Klammer
- 15: Distanzstück
- 16: Koppeleinrichtung
- 17: Mitnehmer

## Patentansprüche

1. Schiebetüranordnung mit in einer gemeinsamen Ebene und in gemeinsamen Trag- und Führungsschienen (5, 7) angeordneten Schiebeflügeln (1, 2), wobei zwischen den einander gegenüberliegenden Stirnkanten der benachbarten Schiebeflügel (1, 2) mindestens eine Kollisionsschutzeinrichtung (8, 8') vorgesehen ist, die ein innerhalb der Trag- und/oder der Führungsschiene (5, 7) angeordnetes und im Verschiebebereich der Schiebeflügel (1, 2) liegendes Distanzstück (9, 15) aufweist, wobei die mindestens eine Kollisionsschutzeinrichtung (8) einerseits mit einem Schiebeflügel (1) und andererseits mit dem anderen Schiebeflügel (2) koppelbar ist und wobei die mindestens eine Kollisionsschutzeinrichtung (8) eine Rastlasche (11) und einen Aktivator (12) oder eine Klammer (14) aufweist, **dadurch gekennzeichnet, dass** die Kopplung zwischen der mindestens einen Kollisionsschutzeinrichtung (8) und den Schiebeflügeln (1, 2) einerseits über die Rastlasche (11) und dem Tragteil (3, 4) des einen Schiebeflügels (1) und andererseits über den Aktivator (12) und einem Koppelelement (17) einer am zweiten Schiebeflügel (2) angeordneten Koppeleinrichtung (16) erfolgt oder die Kopplung zwischen der mindestens einen Kollisionsschutzeinrichtung (8) und den Schiebeflügeln (1, 2) einerseits über die Rastlasche (11) und dem Tragteil (3, 4) des einen Schiebeflügels (1) und andererseits über die Klammer (14) und dem Tragteil (3, 4) des zweiten Schiebeflügels (2) erfolgt.

2. Schiebetüranordnung nach Anspruch 1, **dadurch gekennzeichnet, dass** die Schiebeflügel (1, 2) mittels Tragteilen (3, 4) in der Tragschiene (5) und mittels Führungsteilen (6) in der Führungsschiene (7) geführt sind und dass die mindestens eine Kollisionsschutzeinrichtung (8, 8') in der Verschiebelinie der Trag- bzw. der Führungsteile (3, 4, 6) liegt.

3. Schiebetüranordnung nach Anspruch 1 oder 2, **dadurch gekennzeichnet, dass** die mindestens eine Kollisionsschutzeinrichtung (8, 8') in der Tragschiene (5) und/oder der Führungsschiene (7) verschiebbar gelagert ist.

4. Schiebetüranordnung nach einem der vorstehenden Ansprüche, **dadurch gekennzeichnet, dass** die mindestens eine Kollisionsschutzeinrichtung (8) an einem Schiebeflügel (1, 2) angeordnet ist.

5. Schiebetüranordnung nach einem der vorstehenden Ansprüche, **dadurch gekennzeichnet, dass** die mindestens eine Kollisionsschutzeinrichtung (8) während der Verschiebebewegung des Schiebeflügels (1, 2) mitbewegt wird.

6. Schiebetüranordnung nach einem der vorstehenden Ansprüche, **dadurch gekennzeichnet, dass** die Koppeleinrichtung (16) an dem Tragteil (3, 4) angeordnet ist.

7. Schiebetüranordnung nach einem der vorstehenden Ansprüche, **dadurch gekennzeichnet, dass** die Koppeleinrichtung (16) ohne Kraftspeicher ausgestattet ist.

8. Schiebetüranordnung nach einem der vorstehenden Ansprüche 1 bis 6, **dadurch gekennzeichnet, dass** die Koppeleinrichtung (16) mit Kraftspeicher ausgestattet ist.

9. Schiebetüranordnung nach einem der vorstehenden Ansprüche, **dadurch gekennzeichnet, dass** die Koppeleinrichtung (16) mit einem Dämpfer (13) ausgestattet ist.

## Claims

1. A sliding door arrangement, comprising sliding leaves (1, 2) which are arranged in a common plane and in common support and guide rails (5, 7), wherein at least one collision protection device (8, 8') is provided between the mutually opposite front edges of the adjacent sliding leaves (1, 2), whereby the at least one collision protection device (8, 8') comprises a spacer element (9, 15) which is arranged inside the support and/or guide rail (5, 7) and is located in the sliding region of the sliding leaves (1, 2), whereby the at least one collision protection device (8) can be coupled on the one hand to a sliding leaf (1) and on the other hand to the other sliding leaf (2), whereby the at least one collision protection device (8) comprises a latching lug (11) and an activator (12) or a clamp (14), **characterized in that** the coupling between the at least one collision protection device (8) and the sliding leaves (1, 2) occurs on the one hand via the latching lug (11) and the support part (3, 4) of the one sliding leaf (1) and on the other hand via the activator (12) and a coupling element (17) of a coupling device (16) arranged on the second sliding leaf (2) or that the coupling between the at least one collision protection device (8) and the sliding leaves (1, 2) occurs on the one hand via the latching lug (11) and the support part (3, 4) of the one sliding leaf (1) and on the other hand via the clamp (14) and the support part (3, 4) of the second sliding leaf (2).

2. A sliding door arrangement according to claim 1, **characterized in that** the sliding leaves (1, 2) are guided by means of support parts (3, 4) in the support rail (5) and by means of guide parts (6) in the guide rail (7), and the at least one collision protection device (8, 8') lies in the line of displacement of the support or guide parts (3, 4, 6).

3. A sliding door arrangement according to claim 1 or 2, **characterized in that** the at least one collision protection device (8, 8') is displaceably mounted in the support rail (5) and/or the guide rail (7).

4. A sliding door arrangement according to one of the preceding claims, **characterized in that** the at least one collision protection device (8) is arranged on a sliding leaf (1, 2).

5. A sliding door arrangement according to one of the preceding claims, **characterized in that** the at least one collision protection device (8) is entrained during the sliding movement of the sliding leaf (1, 2).

6. A sliding door arrangement according to one of the preceding claims, **characterized in that** the coupling device (16) is arranged on the support part (3, 4).

7. A sliding door arrangement according to one of the preceding claims, **characterized in that** the coupling device (16) is formed without a force accumulator.

8. A sliding door arrangement according to one of the preceding claims 1 to 7, **characterized in that** the coupling device (16) is formed with a force accumulator.

9. A sliding door arrangement according to one of the preceding claims, **characterized in that** the coupling device (16) is formed with a damper (13).

## Revendications

1. Agencement de porte coulissante avec des panneaux coulissants (1, 2) disposés dans un plan commun et dans des rails de support et de guidage communs (5, 7), au moins un dispositif anti-collision (8, 8') étant prévu entre les bords frontaux se faisant face des panneaux coulissants voisins (1, 2), lequel présente une pièce d'écartement (9, 15) disposée à l'intérieur du rail de support et/ou de guidage (5, 7) et située dans la zone de coulissement des panneaux coulissants (1, 2), ledit au moins un dispositif anti-collision (8) pouvant être accouplé, d'une part, à un panneau coulissant (1) et, d'autre part, à l'autre panneau coulissant (2), et ledit au moins un dispositif anti-collision (8) présentant une patte d'encliquetage (11) et un organe d'actionnement (12) ou une pince (14),
**caractérisé en ce que** l'accouplement entre ledit au moins un dispositif anti-collision (8) et les panneaux coulissants (1, 2) s'effectue, d'une part, par la patte d'encliquetage (11) et la partie de support (3, 4) du premier panneau coulissant (1) et, d'autre part, par l'organe d'actionnement (12) et un élément d'accouplement (17) d'un dispositif d'accouplement (16) disposé sur le second panneau coulissant (2) ou l'accouplement entre ledit au moins un dispositif anti-collision (8) et les panneaux coulissants (1, 2) s'effectue, d'une part, par la patte d'encliquetage (11) et la partie de support (3, 4) du premier panneau coulissant (1) et, d'autre part, par la pince (14) et la partie de support (3, 4) du second panneau coulissant (2).

2. Agencement de porte coulissante selon la revendication 1, **caractérisé en ce que** les panneaux coulissants (1, 2) sont guidés au moyen de parties de support (3, 4) dans le rail de support (5) et au moyen de parties de guidage (6) dans le rail de guidage (7) et que ledit au moins un dispositif anti-collision (8, 8') est situé dans la ligne de coulissement des parties de support ou de guidage (3, 4, 6).

3. Agencement de porte coulissante selon la revendication 1 ou 2, **caractérisé en ce que** ledit au moins un dispositif anti-collision (8, 8') est monté coulissant dans le rail de support (5) et/ou le rail de guidage (7).

4. Agencement de porte coulissante selon l'une des revendications précédentes, **caractérisé en ce que** ledit au moins un dispositif anti-collision (8) est disposé sur un panneau coulissant (1, 2).

5. Agencement de porte coulissante selon l'une des revendications précédentes, **caractérisé en ce que** ledit au moins un dispositif anti-collision (8) est également déplacé pendant le mouvement de coulissement du panneau coulissant (1, 2).

6. Agencement de porte coulissante selon l'une des revendications précédentes, **caractérisé en ce que** le dispositif d'accouplement (16) est disposé sur la partie de support (3, 4).

7. Agencement de porte coulissante selon l'une des revendications précédentes, **caractérisé en ce que** le dispositif d'accouplement (16) n'est pas équipé d'un accumulateur d'énergie.

8. Agencement de porte coulissante selon l'une des revendications 1 à 6 précédentes, **caractérisé en ce que** le dispositif d'accouplement (16) est équipé d'un accumulateur d'énergie.

9. Agencement de porte coulissante selon l'une des revendications précédentes, **caractérisé en ce que** le dispositif d'accouplement (16) est équipé d'un amortisseur (13).
